# EUROPÄISCHE PATENTSCHRIFT

(11) **EP 0 784 138 B1**
(45) Veröffentlichungstag und Bekanntmachung des Hinweises auf die Patenterteilung: **27.10.1999**
(21) Anmeldenummer: 97890004.1
(22) Anmeldetag: 09.01.1997
(51) Int. Cl.: E05B 27/00, E05B 19/00

(54) **Schliesszylinder und Flachschlüssel**
Cylinder lock and flat key
Serrure cylindrique et clef plate

(30) Priorität: 10.01.1996 AT 4096
(43) Veröffentlichungstag der Anmeldung: 16.07.1997
(73) Patentinhaber: Kaba Gege GmbH, 3130 Herzogenburg (AT)
(72) Erfinder: Luef, Heinz, 3133 Traismauer(AT) (AT)
(74) Vertreter: Müllner, Erwin, Dr.

(56) Entgegenhaltungen:
- EP-A- 0 237 172
- WO-A-95/18282
- AT-A- 396 957

## Beschreibung

Die Erfindung betrifft einen Schließzylinder und einen Flachschlüssel für den Schließzylinder mit einem in einer Bohrung eines Zylindergehäuses drehbaren Zylinderkern mit Schlüsselkanal sowie mit Kern- und Gehäusestiften, die als Zuhaltungen von Kerben bzw. Zahnungen an der Schlüsselbrust des Flachschlüssels aus einer die Drehung des Zylinderkernes blockierenden Sperrstellung in eine Freigabestellung verschiebbar sind, wobei der in den Schlüsselkanal hineinragende Teil mindestens eines Kernstiftes, insbesondere des der Öffnung des Schlüsselkanals zunächst liegenden Kernstiftes, an seiner Mantelfläche mit einer in Einschubrichtung des Schlüssels vorspringenden Flanke der Schlüsselbrust eine Eingriffsverbindung aufweist.

Aus der AT 396 957 B ist ein Schlüssel bekannt, der im Bereich seiner Zahnung nächst der Schlüsselreide eine Kerbe aufweist, in die eine ih Einschubrichtung vorspringende Flanke, insbesondere ein Haken hineinragt. Diese meist trogförmige Kerbe der Schlüsselzahnung wird durch den Haken teilweise überdeckt. Der Schlüssel ist infolge dieser Ausbildung nur schwer nachzuarbeiten. Die üblichen Schlüsselkopierfräsen reproduzieren einen falschen Schlüssel. Durch den Zahn wird das Drehmoment zwischen Schlüssel und Schließzylinder sehr gut übertragen, weil die wirksame Barthöhe im Schlüsselkanal jedenfalls die maximal mögliche Größe hat. Der Schlüssel wirkt ferner mit einem besonderen Schließzylinder dadurch zusammen, daß der Haken den zugeordneten Kernstift festhält und so verhindert, daß der Kernstift in eine Gehäuseausnehmung eintaucht und die Drehung des Zylinderkernes blockiert.

Die Erfindung zielt darauf ab, mit einem Schlüssel der beschriebenen Art eine zusätzliche Funktion bei einem speziellen Schließzylinder zu erreichen, nämlich einen in Sperrstellung in eine Gehäusebohrung eintauchenden Kernstift in die Freigabestellung zu bringen und den Kernstift in dieser festzuhalten. Dies wird dadurch erreicht, daß der dem Kernstift zugeordnete, gefederte Gehäusestift mit einem Anschlag zur Hubbegrenzung seines Verschiebungsweges ausgebildet ist, wobei die Stirnfläche des Gehäusestiftes in der Anschlagstellung im Inneren der Gehäusebohrung nahe der Kernbohrung liegt und die Stirnfläche des Gehäusestiftes den Boden einer Ausnehmung bildet, in die der Kernstift in der Sperrstellung eintaucht, und daß die Eingriffsverbindung zwischen Schlüssel und Kernstift mindestens eine Schrägfläche zum Anheben des Kernstiftes aus der Sperrstellung in die Freigabestellung aufweist. Beim Einschieben des richtigen Schlüssels hebt dessen Schrägfläche den Kernstift aus der Ausnehmung im Zylindergehäuse heraus und bringt ihn mit seiner Stirnfläche in die Teilungsfläche zwischen Zylinderkern und Zylindergehäuse. Dadurch kann der Schließzylinder gesperrt werden. Die Schrägfläche kann am Schlüssel im Bereich der vorspringenden Flanke einer Kerbe der Schlüsselbrust nächst der Schlüsselreide vorgesehen sein. Sie kann in technischer Umkehr auch am Kernstift oder sowohl an diesem als auch an der vorspringenden Flanke der Schlüsselbrust angeordnet sein. Es ist zweckmäßig, wenn im Kopfbereich des'Kernstiftes seitlich in der Mantelfläche eine V-förmige Nut vorgesehen ist und die an der Schlüsselbrust angeordnete und dem Kernstift zugeordnete, in Einschubrichtung über eine Schlüsselkerbe vorspringende Flanke als Teil eines hakenähnlichen Zahnes mit einer in die Nut des Kernstiftes eingreifenden und den Kernstift anhebenden Schrägfläche ausgebildet ist. Die Nut kann auch als V-förmige Ringnut ausgebildet sein. Im Zusammenwirken mit dem hakenförmigen Zahn wird der Kernstift durch Auflaufen auf die Schrägfläche aufgegriffen und angehoben. Die Steigung der Schrägfläche und deren Länge ist so bemessen, daß der Hub des Kernstiftes der Tiefe der Ausnehmung im Zylindergehäuse entspricht.

Eine spezielle Ausführungsform ist dadurch gekennzeichnet, daß ein Taststift in einer Bohrung des Zylinderkernes verschiebbar gelagert ist, die in die Kernstiftbohrung einmündet und daß der Taststift von dem aus der Teilungslage in das Zylinderkerninnere eingeschobenen Kernstift aus dem Zylinderkern in eine Sperrstellung ausschiebbar ist, in der der Taststift in eine Gehäuseausnehmung eintaucht. Damit ist sichergestellt, daß eine Freigabe durch den hier in Rede stehenden Kernstift tatsächlich nur in einer einzigen Verschiebelage erfolgt. Wird Teilung nicht erreicht, dann blockiert der Zylinder, weil der Kernstift noch in die Ausnehmung eintaucht. Wird der Kernstift über die Teilung gehoben, dann drückt er den Taststift seitlich in eine Gehäuseausnehmung hinaus und der Zylinder ist neuerlich blockiert. Um ein sicheres Sperren zu gewährleisten ist es zweckmäßig, wenn der Kernstift in Ausschubrichtung aus dem Zylinderkern durch eine Feder vorgespannt ist. Der für einen Schließzylinder der beschriebenen Art vorgesehene Flachschlüssel weist Kerben und Zahnungen an der Schlüsselbrust auf und im Bereich der der Schlüsselreide zunächst liegenden Kerbe ist eine die Kerbe teilweise überdeckende und in Einschubrichtung des Schlüssels vorspringende Flanke mit einer Schrägfläche als Teil eines hakenähnlichen Zahnes vorgesehen. Ein solcher Schlüssel ist mit den üblichen Kopierfräsen für die Schlüsselzahnung nicht reproduzierbar.

In den Zeichnungen ist ein Ausführungsbeispiel des Erfindungsgegenstandes dargestellt. Fig. 1 zeigt einen Längsschnitt durch einen Teil eines Schließzylinders in der Sperrstellung, Fig. 2 den Schließzylinder nach Fig. 1 mit einem passenden Schlüssel in der Freigabestellung und Fig. 3 den Querschnitt zu Fig. 2.

Ein Schließzylinder umfaßt ein Zylindergehäuse 1 mit einer Kernbohrung, in welcher ein Zylinderkern 2 drehbar gelagert ist. Fünf, sechs oder sieben Reihen von Kern- und Gehäusestiften sind bei üblichen Schließzylinderkernkonstruktionen in radialen Bohrungen verschiebbar angeordnet und werden aus einer Sperrstellung durch den passenden Schlüssel derart verdrängt, daß die jeweiligen Berührungsflächen der Kernstifte mit den Gehäusestiften in der Kernbohrungsfläche liegen. Die Verschiebung der Kern- und Gehäusestifte erfolgt durch die an der Schlüsselbrust angeordnete Zahnung bzw. durch die Kerben.

Die erste Stiftzuhaltung ist in den Figuren dargestellt. Sie weicht gemäß der Erfindung von dem oben beschriebenen klassischen Funktionsprinzip ab. Ein Gehäusestift 3 ist abgesetzt ausgeführt und wirkt mit einem Anschlag 4 zusammen. Dadurch ist der Hub innerhalb der Gehäusebohrung 5 begrenzt. Die Stirnfläche des Gehäusestiftes 3 liegt in der den maximalen Hub begrenzenden Anschlagstellung (z.B. Fig. 1) etwas gegenüber der Kernborung zurückversetzt und bildet den Boden einer Ausnehmung 6 in die der Kernstift 7 gemäß Fig. 1 eintaucht. Dadurch ist der Zylinderkern 2 im Zylindergehäuse gegen Verdrehen blockiert. Der Schließzylinder ist gesperrt.

Der Kernstift 7 trägt seitlich - der Öffnung des Schlüsselkanals 8 zugewandt - als Formschlußelement zum Zwecke der Eingriffsverbindung mit einem Schlüssel 9 (Fig. 2) eine V-förmige Nut 10 mit einer Schrägfläche 11. Wie Fig. 3 zeigt, wirkt eine Feder 12 auf den Kernstift 7. Wenn kein Schlüssel 9 im Schlüsselkanal 2 steckt (Fig. 1), dann drückt die Feder 12 den Kernstift 7 aus dem Zylinderkern 2 heraus, bis der Kernstift 7 in die Ausnehmung 6 sperrend eingreift.

Ein üblicher Schlüssel mit Kerben und Zähnen an der Schlüsselbrust wird beim Einschieben in den Schlüsselkanal 8 den Kernstift 7 und dem Gehäusestift 3 allenfalls noch tiefer in die Bohrung 5 hineindrücken. Der Schließzylinder kann in keiner dieser Stellungen gesperrt werden.

Der richtige Schlüssel 9 verfügt im Bereich der Schlüsselkerbe 13 über eine in Einschubrichtung über die Schlüsselkerbe 13 vorspringende Flanke 14 auf einem hakenähnlichen Zahn 15, der die Schlüsselkerbe 13 teilweise überdeckt. Die Flanke 14 ist als Schrägfläche ausgebildet, die mit der Schrägfläche 11 des Kernstiftes 7 korrespondiert. Beim Einschieben des Schlüssels 9 in den Schlüsselkanal 8 gleiten die Schrägflächen 11 bis 14 aufeinander und der Kernstift 7 wird gegen die Kraft der Feder 12 angehoben. Wenn der richtige Schlüssel 9 vollständig eingeschoben ist (Fig. 2), dann entspricht der Hub der Tiefe der Ausnehmung 6. Somit liegt der Kernstift 7 zur Gänze innerhalb des Zylinderkernes 2, der nun im Gehäuse 1 gedreht werden kann (vorausgesetzt natürlich, daß die hier nicht dargestellten Zuhaltungen auf Teilung gebracht wurden). Der Kernstift 7 wird in seiner Freigabestellung festgehalten und es wird verhindert, daß er durch die Feder 12 in die Ausnehmung 6 oder eine zusätzliche Ausnehmung im Drehbereich des Kernstiftes 7 gedrückt wird. Ein üblicher Flachschlüssel würde den Kernstift 7 nach unten drücken, wobei der gefederte Gehäusestift 3 ebenfalls zurückweicht, ohne daß Teilung jemals erreichbar ist. Da der Kernstift 7 abgesetzt ausgeführt ist, kann der Zylinderkern 2 bei Erreichen der Teilung der nicht dargestellten Zuhaltungen zwar aus der Grundstellung geringfügig weggedreht werden. Eine weitere Drehung des Zylinderkernes 2 wird aber durch Anschlagen des abgesetzten Kernstiftbereichs 7 an der Bohrungswand der Gehäusebohrung 5 blockiert.

Der Kernstift 7 ist infolge seiner Federung und des exzentrischen Mitnehmerstiftes 16 drehfest geführt. In der Fig. 3 ist ein Taststift 17 dargestellt, der in einer Querbohrung zum Schlüsselkanal 8 liegt und der bei über die Teilungsfläche angehobenem Kernstift 7 von diesem nach außen verdrängt wird. Der Taststift 17 greift dann in eine Gehäuseausnehmung 18 sperrend ein. Die Bohrung für den Taststift 17 kann schräg zur Drehachse des Zylinderkernes 2 ausgeführt sein, damit der Taststift 17 beim Sperrvorgang nicht in die Ausnehmung 6 gleitet. Dies kann auch dadurch verhindert werden, daß der Taststift 17 in Richtung auf den Schlüsselkanal 8 gefedert ist. Der Taststift 17 kann zylindrisch oder im Bereich seines Eingriffs auch als quaderförmiger Schieber ausgebildet sein.

## Patentansprüche

1. Schließzylinder und Flachschlüssel (9) für den Schließzylinder mit einem in einer Bohrung eines Zylindergehäuses (1) drehbaren Zylinderkern (2) mit Schlüsselkanal (8) sowie mit Kern- und Gehäusestiften (3, 7), die als Zuhaltungen von Kerben bzw. Zahnungen an der Schlüsselbrust des Flachschlüssels (9) aus einer die Drehung des Zylinderkernes (2) blockierenden Sperrstellung in eine Freigabestellung verschiebbar sind, wobei der in den Schlüsselkanal (8) hineinragende Teil mindestens eines Kernstiftes (7), insbesondere des der Öffnung des Schlüsselkanals (8) zunächst liegenden Kernstiftes (7), an seiner Mantelfläche mit einer in Einschubrichtung des Schlüssels (9) vorspringenden Flanke (14) der Schlüsselbrust eine Eingriffsverbindung aufweist, **dadurch gekennzeichnet**, daß der dem Kernstift (7) zugeordnete, gefederte Gehäusestift (3) mit einem Anschlag (4) zur Hubbegrenzung seines Verschiebungsweges ausgebildet ist, wobei die Stirnfläche des Gehäusestiftes (3) in der Anschlagstellung im Inneren der Gehäusebohrung (5) nahe der Kernbohrung liegt und die Stirnfläche des Gehäusestiftes (3) den Boden einer Ausnehmung (6) bildet, in die der Kernstift (7) in der Sperrstellung eintaucht, und daß die Eingriffsverbindung zwischen Schlüssel (9) und Kernstift (7) mindestens eine Schrägfläche (11, 14) zum Anheben des Kernstiftes (7) aus der Sperrstellung in die Freigabestellung aufweist.

2. Schließzylinder und Flachschlüssel nach Anspruch 1, **dadurch gekennzeichnet**, daß im Kopfbereich des Kernstiftes (7) seitlich in der Mantelfläche eine V-förmige Nut (10) vorgesehen ist und die an der Schlüsselbrust angeordnete und dem Kernstift (7) zugeordnete, in Einschubrichtung über eine Schlüsselkerbe vorspringende Flanke (14) als Teil eines hakenähnlichen Zahnes (15) mit einer in die Nut (10) des Kernstiftes (7) eingreifenden und den Kernstift (7) anhebenden Schrägfläche ausgebildet ist.

3. Schließzylinder und Flachschlüssel nach den Ansprüchen 1 oder 2, **dadurch gekennzeichnet**, daß ein Taststift (17) in einer Bohrung des Zylinderkernes (2) verschiebbar gelagert ist, die in die Kernstiftbohrung einmündet und daß der Taststift (17) von dem aus der Teilungslage in das Zylinderkerninnere eingeschobenen Kernstift (7) aus dem Zylinderkern (2) in eine Sperrstellung ausschiebbar ist, in der der Taststift (17) in eine Gehäuseausnehmung (18) eintaucht.

4. Schließzylinder und Flachschlüssel nach einem der Ansprüche 1 bis 3, **dadurch gekennzeichnet**, daß der Kernstift (7) in Ausschubrichtung aus dem Zylinderkern (2) durch eine Feder (12) vorgespannt ist.

5. Schließzylinder und Flachschlüssel nach Anspruch 1, wobei der Flachschlüssel Kerben und Zahnungen an der Schlüsselbrust aufweist und im Bereich der der Schlüsselreide zunächst liegenden Kerbe (13) wie bekannt eine die Kerbe (13) teilweise überdeckende in Einschubrichtung des Schlüssels (9) vorspringende Flanke (14) mit einer Schrägfläche als Teil eines hakenähnlichen Zahnes (15) vorgesehen ist.

## Claims

1. Locking cylinder and flat key (9) for the locking cylinder with a rotating cylinder core (2) located in a bore of a cylinder housing (1) with key channel (8) as well as core and housing pins (3, 7), which as tumblers of the notches or toothing on the front of the flat key (9) are displaceable from a locked position which blocks rotation of the cylinder core (2), wherein the part projecting into the key channel (8) of at least one core pin (7), particularly the core pin (7) lying nearest to the opening of the key channel (8), has on its outer surface a contact connection with one flank (14) of the front of the key projecting in the direction of insertion of the key (9), characterised in that the sprung housing pin (3) associated with the core pin (7) is constructed with a stop (4) for limiting the travel of its path of displacement, wherein the face of the housing pin (3) in the stop position lies close to the core bore inside the housing bore (5) and the face of the housing pin (3) forms the base of a recess (6) into which the core pin (7) plunges in the locked position, and in that the contact connection between key (9) and core pin (7) has at least one sloping surface (11, 14) to raise the core pin (7) out of the locked position into the released position.

2. Locking cylinder and flat key according to claim 1, characterised in that a V-shaped groove (10) is provided in the head region of the core pin (7) laterally on the outer surface and the flank (14) arranged on the front of the key, associated with the core pin (7) and projecting over a key notch is constructed as part of a hook-like tooth (15) with a sloping surface meshing with the groove (10) of the core pin (7) and raising the core pin (7).

3. Locking cylinder and flat key according to claims 1 or 2, characterised in that a feeler pin (17) is displaceably mounted in a bore of the cylinder core (2), which bore enters into the core pin bore, and in that the feeler pin (17) is displaceable by the core pin (7), inserted from its separate position into the cylinder core interior, from out of the cylinder core (2) into a locked position, where the feeler pin (17) plunges into a housing recess (18).

4. Locking cylinder and flat key according to one of the claims 1 to 3, characterised in that the core pin (7) is pre-tensioned by a spring (12) in the direction of outward movement from the cylinder core (2).

5. Locking cylinder and flat key according to claim 1, wherein the flat key has notches and toothing on the front and, in the area of the notch (13) lying nearest to the key grip, as is familiar, a flank (14), partly projecting over the notch (13) in the direction of insertion of the key (9), is provided with a sloping surface as part of a hook-like tooth (15).

## Revendications

1. Cylindre de serrure et clé plate (9) pour le cylindre de serrure, comprenant un noyau de cylindre (2) susceptible de tourner dans un alésage d'un boîtier de cylindre (1), muni d'un canal de clé (8) ainsi que de broches ou paillettes de noyau et de boîtier (3, 7), qui sont susceptibles de coulisser pour servir de gâchettes d'encoches ou de dentures sur le profil facial de clé de la clé plate (9), depuis une position d'arrêt bloquant la rotation du noyau de cylindre (2) jusqu'à une position de libération, la partie venant faire saillie dans le canal de clé (8) comportant au moins une broche de noyau (7), en particulier la broche de noyau (7) se situant au début de l'ouverture du canal de clé (8), sur sa surface d'enveloppe avec une liaison d'accrochage avec un flanc (14) du profil facial de la clé, en saillie dans la direction d'insertion de la clé (9), caractérisés en ce que la broche de boîtier (3), associée à la broche (7) de noyau est sollicitée élastiquement, et est réalisée avec une butée (4) pour limiter la course de son parcours de coulissement, en ce que la surface frontale de la broche de boîtier (3) est disposée, en position de butée, à l'intérieur de l'alésage de boîtier (5), et à proximité de l'alésage de noyau, et la surface frontale de la broche de boîtier (3) forme le fond d'une cavité (6), dans laquelle plonge la broche de noyau (7) dans la position d'arrêt, et en ce que la liaison d'accrochage entre la clé (9) et la broche de noyau (7) comporte au moins une surface inclinée (11, 14) pour permettre de soulever la broche de noyau (7) de la position d'arrêt à la position de libération.

2. Cylindre de serrure et clé plate selon la revendication 1, caractérisés en ce que, dans la zone de tête de la broche de noyau (7), est prévue latéralement dans la surface d'enveloppe une rainure (10) en forme de V, et en ce que le flanc (14) disposé sur le profil facial de clé, associé à la broche de noyau (7), et faisant saillie dans la direction d'insertion sur une encoche de clé, est réalisé sous la forme d'une partie d'une dent (15) analogue à un crochet et qui présente une surface inclinée s'engageant dans la rainure (10) de la broche de noyau (7) en soulevant la broche de noyau (7).

3. Cylindre de serrure et clé plate selon les revendications 1 ou 2, caractérisés en ce qu'une broche de palpage (17) est montée en étant susceptible de coulisser dans un alésage du noyau de cylindre (2), alésage qui débouche dans l'alésage de la broche de noyau, et en ce que la broche de palpage (17) est susceptible d'être repoussée par coulissement vers l'extérieur du noyau de cylindre, à partir de la position partielle de la broche de noyau (7) rentrée par coulissement à l'intérieur du noyau de cylindre dans une position de blocage dans laquelle la broche de palpage (17) plonge dans une cavité de boîtier (18).

4. Cylindre de serrure et clé plate selon l'une des revendications 1 à 3, caractérisés en ce que la broche de noyau (7) est précontrainte par un ressort (12), dans la direction de la sortie hors du noyau de cylindre (2).

5. Cylindre de serrure et clé plate selon la revendication 1, dans lesquels la clé plate comporte des encoches et des dentures sur le profil facial de la clé et dans lesquels il est prévu dans la zone de l'encoche (13) se situant après la poignée de clé, et il est prévu de façon connue un flanc (14) faisant saillie dans la direction d'insertion de la clé (9) et recouvrant partiellement l'encoche (13), ce flanc (14) comportant une surface inclinée faisant partie d'une dent (15) similaire à un crochet.
